# EUROPÄISCHE PATENTSCHRIFT

(11) **EP 0 877 695 B1**
(45) Veröffentlichungstag und Bekanntmachung des Hinweises auf die Patenterteilung: **05.09.2001**
(21) Anmeldenummer: 96904715.8
(22) Anmeldetag: 23.02.1996
(51) Int. Cl.: B61L 25/04, B61L 1/16

(54) **VERFAHREN ZUM ÜBERPRÜFEN VON VORMELDEDATENSÄTZEN ÜBER DIE ZUSAMMENSETZUNG EINES FAHRZEUGVERBANDES**
METHOD OF CHECKING TRAIN-ANNOUNCEMENT DATA SETS CONCERNING THE COMPOSITION OF A VEHICLE ASSEMBLY
PROCEDE DE VERIFICATION D'ENSEMBLES DE DONNEES D'ANNONCE CONCERNANT LA COMPOSITION D'UNE FORMATION DE VEHICULES

(30) Priorität: 28.02.1995 DE 19508730
(43) Veröffentlichungstag der Anmeldung: 18.11.1998
(73) Patentinhaber: SIEMENS AKTIENGESELLSCHAFT, 80333 München (DE)
(72) Erfinder: FAUBEL, Peter, D-38154 Königslutter (DE); KRAAS, Hans-Joachim, D-31275 Lehrte (DE); TALKE, Wolfgang, D-38889 Blankenburg (DE)
(86) Internationale Anmeldenummer: DE9600346
(87) Internationale Veröffentlichungsnummer: WO9626857

(56) Entgegenhaltungen:
- DE-A- 1 605 429
- DE-A- 2 017 844
- DE-A- 2 931 085
- PATENT ABSTRACTS OF JAPAN vol. 017, no. 040 (P-1475), 26.Januar 1993 & JP,A,04 257087 (MITSUBISHI HEAVY IND LTD), 11.September 1992,

## Beschreibung

In der Rangiertechnik besteht die Aufgabe, von einem vorgelagerten Startort einlaufende Fahrzeugverbände nach gegebenen Zerlegevorschriften in neu zu bildende Verbände einzubringen. Z. B. kann ein Zug in hierarchische Einheiten gegliedert werden, wobei die umfassendste Einheit aus dem Zug (evtl. mit Lokomotive), eine Untergruppe aus freilaufenden Wagen und die kleinste zu handhabende Einheit aus einem Einzelfahrzeug (Wagen) besteht. Dazu muß ein aktuell zu behandelnder Fahrzeugverband korrekt identifiziert werden. Die individuelle Zusammensetzung der Fahrzeugverbände kann bekanntermaßen an den jeweiligen Ranagierort vorgemeldet werden. Dazu können Vormeldedatensätze vom Ort der ursprünglichen Fahrzeugverbandsbildung über die Stationen, die der Fahrzeugverband auf seinem Weg zum Rangierort durchläuft, weitergegeben werden oder in einer vorgeordneten Station ermittelt werden. Da gewöhnlich eine Vielzahl von Fahrzeugverbänden in eine Rangieranlage einläuft, ist die Anlage jeweils mit einer Vielzahl in Frage kommender Vormeldedatensätze beaufschlagt. Eine wesentliche Voraussetzung für eine korrekte Zerlegung und Verbandsneubildung besteht u. a. nun darin, dem jeweils aktuell einlaufenden Fahrzeugverband aus der Vielzahl von Vormeldedatensätzen denjenigen Datensatz zuzuordnen, der tatsächlich die Konfiguration des Fahrzeugverbandes repräsentiert.

Zur gattungsartigen Identifizierung einzelner Schwappwagen ist es aus der DE-A1-30 36 472 bekannt, einen Vergleich des Ist-Regelspiels mit dem Normal-Regelspiel einer Gleisbremse durchzuführen. Mit dieser Methode ist zwar grundsätzlich eine Erkennung von Wagen, die ein Schwappverhalten zeigen, möglich; eine individuelle Identifizierung eines bestimmten Wagens oder Wagenverbandes ist jedoch nicht möglich.

Die DE-A1-29 31 085 beschreibt eine Einrichtung zum Feststellen der Achszahl von nicht mit einem wirksamen Kennungsgeber ausgerüsteten Fahrzeugen in einem Verband mit weiteren, mit wirksamen Kennungsgebern ausgerüsteten Fahrzeugen. Die Bestimmung der Achszahl eines Fahrzeugverbandes ist ein erstes wesentliches Kriterium zur Identifizierung eines Fahrzeugverbandes. Für sich allein erlaubt dieses Verfahren jedoch nur eine eingeschränkte Identifizierung, so daß ein erhebliches Restrisiko einer Fehlidentifizierung bestehen bleibt. Fehlidentifizierten Verbänden kann jedoch ein unzutreffender Vormeldedatensatz zugeordnet werden, der dann eine inkorrekte Zerlegung verursacht. Eine dann notwendige Korrektur ist mit erheblichem Kosten- und Zeitaufwand verbunden.

Aus der DD-A1-229 657 ist ein Verfahren zur Ermittlung der Fahrzeuganzahl, der Achsabstände, der Einzelfahrzeuglängen und der Gesamtlänge eines Fahrzeugverbandes bekannt. Dabei werden mittels zweier Gleisschaltgeräte, die in einem kleineren Abstand als dem kleinsten Achsabstand eines Drehgestells angeordnet sind, aus den mittleren Achsgeschwindigkeiten und den Zeitabständen zwischen dem Passieren der Gleisschaltgeräte die Achsabstände bestimmt. Die so ermittelten Achsabstände werden zur Fahrzeugtypbestimmung mit vorgegebenen typspezifischen Referenzwerten verglichen.

Aus der EP-A2-0 433 756 ist ein System zur Kontrolle und Überwachung von Güterwagen bekannt, wobei jeder einzelne Güterwagen mit einem individuellen Identifizierungskennzeichen ausgestattet ist. Dieses System erlaubt zwar eine eindeutige Identifizierung der kleinsten Untereinheit (Einzelfahrzeug) und damit eine sehr hohe Identifizierungswahrscheinlichkeit, jedoch ist die Ausrüstung aller Fahrzeuge eines bestehenden Wagenparks mit geeigneten individuellen Identifizierungskennzeichen unter wirtschaftlichen Aspekten nicht vertretbar und auch nicht schlagartig möglich.

Die Aufgabe der Erfindung besteht daher in der Bereitstellung eines Verfahrens zum Überprüfen von Vormeldedatensätzen, das hinsichtlich seiner Zuordnungssicherheit von in Frage kommenden Vormeldedaten zu dem jeweils betrachteten Fahrzeugverband erheblich verbessert und mit einer geringen Anzahl von individuell identifizierbaren Einzelfahrzeugen praktikabel ist, insbesondere während einer Einführungs- und Umrüstungsphase auf individuelle Identifizierungskennzeichen oder im Fall häufigen Versagens anderer geeigneter Identifizierungsverfahren. Das Verfahren soll außerdem eine Kontrolle der Vormeldedatensätze erlauben.

Diese Aufgabe wird erfindungsgemäß gelöst durch ein Verfahren zum Überprüfen von Vormeldedatensätzen über die Zusammensetzung eines Fahrzeugverbands mit mindestens einem Einzelfahrzeug, das individuell identifiziert wird,
- bei dem die Konfiguration eines aktuell beobachteten Fahrzeugverbandes ermittelt und mit der jeweiligen Konfiguration gemäß in Frage kommender Vormeldedatensätze auf Übereinstimmung geprüft wird, wobei
   -- bei Übereinstimmung mit genau einem Vormeldedatensatz dieser dem beobachteten Fahrzeugverband zugeordnet und
   -- bei fehlender Übereinstimmung eine Fehlermeldung generiert wird,
- bei dem bei mehrfacher oder bei fehlender Übereinstimmung der Vormeldedatensatz dem beobachteten Fahrzeugverband zugeordnet wird, der das individuell indentifizierte Einzelfahrzeug umfaßt, und
- bei dem eine Fehlermeldung generiert wird, wenn der aufgrund genau einer Übereinstimmung zugeordnete Vormeldedatensatz das individuell identifizierte Einzelfahrzeug nicht umfaßt.

Ein wesentlicher Vorteil des erfindungsgemäßen Verfahrens besteht darin, daß die ermittelte Konfiguration des aktuell beobachteten Fahrzeugverbandes durch die zusätzliche Identifizierung zumindest eines Einzelfahrzeuges des Fahrzeugverbands sowohl zur Kontrolle und/oder rückwirkender Korrektur bei bereits zugeordnetem Vormeldedatensatz als auch zur Entscheidung bei zwei- oder mehrdeutigen Zuordnungsmöglichkeiten dient. Das erfindungsgemäße Verfahren erlaubt damit eine schrittweise Einführung einer individuellen Identifizierung, wobei bereits ein geringer Ausrüstungsgrad eine erhebliche Steigerung der Sicherheit der Identifizierung eines Fahrzeugverbandes erlaubt. Er erlaubt auch die Einführung von Verfahren zur Identifizierung von Einzelfahrzeugen, deren typische Fehlerquote eine alleinige Anwendung ausschließt. Die Einzelfahrzeuge sind vorzugsweise mit individuellen Identifizierungskennzeichen ausgestattet und automatisch identifizierbar.

Eine besonders vorteilhafte Möglichkeit der Konfigurationsermittlung besteht darin, daß die Konfiguration hinsichtlich der Achsanzahl und der Achsabstände ermittelt wird. Die daraus ableitbaren Erkennungskriterien lassen sich nach einer vorteilhaften Ausgestaltung der Erfindung dadurch weiter verbessern, daß zusätzlich die Wagenreihung bestimmt und benutzt wird.

Eine besonders robuste und zuverlässige Identifizierung der Einzelfahrzeuge ist nach einer vorteilhaften Fortbildung der Erfindung dadurch möglich, daß als fahrzeugspezifisches Identifizierungskennzeichen ein Oberflächenwellenreflektor verwendet wird, der für sich aus dem Aufsatz "DER INTELLIGENTE GÜTERWAGEN", R. Grolms und M. Jung in Transport- und Umschlagtechnik, 54-1994 bekannt ist. Ein alternatives Identifizierungsprinzip ist die Videoidentifizierung der individuellen Wagennummern, wobei vorteilhafterweise bereits eine Identifizierbarkeit einer z. B. wegen Verschmutzung der Wagennummern) vergleichsweise geringen Anzahl von Einzelfahrzeugen ausreichend ist. Dadurch sind bereits (an sich bekannte) Video-Identifizierungsverfahren mit Fehlerquoten von ca 50 % anwendbar, die bei alleiniger Anwendung zur sicheren Identifizierung eines Fahrzeugverbandes ungeeignet wären.

Die Erfindung wird nachfolgend anhand einer Zeichnung näher erläutert; es zeigen:
Figur 1 eine nach dem erfindungsgemäßen Verfahren betriebene Rangieranlage,
Figur 2 den Vergleich eines aktuellen Fahrzeugverbandes mit in Frage kommenden Vormeldedatensätzen und
Figur 3 ein schematisches Ablaufdiagramm.

Figur 1 zeigt eine Vielzahl von Fahrzeugverbänden VB1, VB2, VB3, VB4 bis VBn, deren Konfigurationen zuvor verbandsweise bestimmt und jeweils in Form von Vormeldedatensätzen VM1,VM2,VM3,VM4 bis VMn repräsentiert werden. Die Konfigurationen können bei der ursprünglichen Bildung der Fahrzeugverbände erfaßt und gemäß dem Weg der Fahrzeugverbände von Station zu Station weitergereicht werden oder beispielsweise in einer Erfassungsstation, die einer Rangieranlage RA vorgelagert ist, aufgenommen werden. Jeder Fahrzeugverband VB1 bis VBn enthält an beliebiger Stelle zumindest ein Einzelfahrzeug EF1,EF2,EF3,EF4 bis EFn, das durch ein individuelles Identifizierungskennzeichen IK1 bis IKn individuell identifizierbar ist. Das Identifizierungskennzeichen (z. B. IK1) enthält Angaben über den Wagentyp und die Wagennummer, so daß jedes Einzelfahrzeug EF eindeutig spezifiziert ist. Zusätzlich kann das Identifizierungskennzeichen weitere Angaben z. B. über den Inhalt, den Startort und das Ziel des Einzelfahrzeugs (z.B. EF1) oder seines Fahrzeugverbandes (z.B. VB1) enthalten.

Die Vormeldedatensätze VM1 bis VMn enthalten Angaben zum Achsabstand AA. Diese Angaben sind in Figur 1 vereinfacht als Maßzahlen angegeben, die den jeweiligen relativen Abstand benachbarter Achsen angeben. Beispielsweise beträgt der Abstand der ersten Achsen A11, A12 des ersten Fahrzeugs F11 im Fahrzeugverband VB1 "3" und der Abstand der letzten Achse A12 des ersten Fahrzeugs zur ersten Achse A13 des folgenden Fahrzeugs F12 "2". In entsprechender Weise sind die übrigen Achsabstände für den Fahrzeugverband VB1 und für alle weiteren Fahrzeugverbände bestimmt. Zusätzlich werden die Wagenenden WE (Wagenreihung) in Fahrtrichtung A ermittelt und im jeweiligen Satz der Vormeldedaten angegeben. Dies ist vereinfacht in Figur 1 dadurch dargestellt, daß jeweils die Achsabstände zwischen Achsen unterstrichen sind, die wagenendseitige Achsen sind. Demgemäß ist z. B. der Achsabstand "2" zwischen den Achsen A12, A13 des Fahrzeugverbandes VB1 unterstrichen. Alternativ können bei einer fortlaufenden Achsnumerierung auch jeweils die Achsen für sich gekennzeichnet sein, die wagenendseitige Achsen sind. Außerdem umfassen die Vormeldedatensätze VMn jeweils die Gesamtanzahl Σ der Achsen des jeweiligen Fahrzeugverbandes. Die Achskonfigurationen werden vorab beim Vorbeilauf der Fahrzeugverbände an einer vorgeordneten Aufnahmeeinheit AE z. B. gemäß der DD-A1-229 657 ermittelt, wie beim Fahrzeugverband VMn angedeutet.

Die Vormeldedaten VMn werden der Rangieranlage RA übermittelt, die eine Auswerte- und Vergleichseinheit AV aufweist. Die Auswerteeinheit ermittelt bei einem aktuell betrachteten Fahrzeugverband VBx in entsprechender Weise die Achskonfiguration, indem jeweils die Gesamtanzahl der Achsen, die Achsabstände AA und die jeweiligen wagenendseitigen Achsen bestimmt werden. Dabei möge sich die in Figur 1 mit AKON bezeichnete aktuelle Konfiguration 3215123214123 (Gesamtzahl Σ: 14) ergeben. Außerdem ist eine Erkennungseinrichtung EK für die individuellen Identifizierungskennzeichen IK vorgesehen.

Wie Figur 2 zeigt, wird in der Vergleichseinrichtung AV (Figur 1) anschließend die aktuelle Konfiguration AKON jeweils mit in Frage kommenden Vormeldedaten VM verglichen. Dabei ergibt sich zwar im Vergleich der Gesamtzahl Σ der Achsen eine Übereinstimmung (jeweils 14 Achsen) zwischen der aktuellen Konfiguration AKON des Fahrzeugverbandes VBx und dem ersten Satz von Vormeldedaten VM1, jedoch unterscheidet sich die aktuelle Konfiguration von dem Vormeldedatensatz VM1 hinsichtlich der Achsabstände und der Wagenenden (Wagenreihung) erheblich. Die Vormeldedaten VM1 werden daher als für den Fahrzeugverband VBx unzutreffend verworfen. Auch der (in Figur 2 nicht explizit dargestellte) Vergleich der Vormeldedaten VMn mit der aktuellen Konfiguration ergibt schon hinsichtlich der Gesamtzahl (12/14) der Achsen eine erhebliche Abweichung. In Figur 2 sind nur noch die beiden Vormeldedatensätze VM2 und VM4 dargestellt, die beide hinsichtlich der Gesamtachsanzahl, der Achsabstände und der Wagenenden eine vollständige Übereinstimmung mit der aktuellen Konfiguration AKON ergeben. Sofern nur die Konfiguration des aktuell beobachteten Fahrzeugverbandes zur Verfügung stände, müßte nun von Hand vor Ort festgestellt werden, um welchen Fahrzeugverband VM2 oder VM4 es sich tatsächlich handelt. Durch zusätzliche Auswertung des Identifizierungskennzeichens IKx des ersten Wagens EF des beobachteten Fahrzeugverbandes VBx wird nicht nur der erste Wagen individuell identifiziert, sondern läßt sich auch auf den gesamten Fahrzeugverband VBx rückzuschließen. Das Einzelfahrzeug EF4 (Figur 1) läßt nämlich aufgrund der eindeutig identifizierten Wagennummer und Wagenposition den Schluß zu, daß es sich nur um den Fahrzeugverband VB4 gemäß dem Vormeldedatensatz VM4 handeln kann. Nur dieser Fahrzeugverband VM4 umfaßt nämlich an seiner ersten Stelle das Einzelfahrzeug EF4, das nicht nur hinsichtlich seiner Achskonfiguration, sondern auch seiner Wagennummer dem ersten Fahrzeug EFx des Fahrzeugverbandes VBx entspricht. Zur individuellen Identifizierung können an sich bekannte Oberflächenwellenreflektoren als Identifizierungskennzeichen IK verwendet werden. Alternativ kann eine Videoerkennung zur optischen Abtastung und Identifizierung der individuellen Wagennummern vorgesehen werden.

Bei einer nachfolgend zur weiteren Erläuterung angenommenen alternativen Fallgestaltung sollen die Vormeldedatensätze die Vormeldedaten VM4 nicht umfassen. In diesem Fall wäre gemäß dem im Zusammenhang mit Figur 2 beschriebenen Vergleich (mangels Alternative) der Vormeldedatensatz VM2 dem Fahrzeugverband VBx zugeordnet worden, der in der Achskonfiguration und der Gesamtachsanzahl der aktuellen Konfiguration AKON entspricht. Bei der Überprüfung des Identifizierungskennzeichens IKx wäre jedoch aufgefallen, daß offenbar in dem Fahrzeugverband VBx nicht das Einzelfahrzeug EF2, sondern ein anderes Einzelfahrzeug EFx identifiziert worden ist. Demgemäß würde eine Fehlermeldung FEH2 generiert werden, die auf eine Fehlidentifizierung aufmerksam macht und dadurch eine nachfolgende Fehlbehandlung des Fahrzeugverbandes VBx verhindert.

Die zuvor beschriebenen Zusammenhänge sind in Figur 3 in einem Ablaufdiagramm nochmals schematisch zusammengefaßt. In einem ersten Verfahrensschritt wird die jeweils aktuell ermittelte Konfiguration AKON des aktuellen Fahrzeugverbandes VBx (dargestellt als AKON(VBx)) mit in Frage kommenden, vorab gemeldeten Vormeldedaten VM1 bis VMn verglichen. Ergibt dieser Vergleich genau eine Übereinstimmung (1), wird dem Fahrzeugverband VBx zunächst der entsprechende Vormeldedatensatz VMi zugeordnet (AKON(VBx) = VMi). Wird dagegen überhaupt keine (0) Übereinstimmung oder eine mehrfache (n) Übereinstimmung [(AKON(VBx)) ≠ VM1 bis VMn oder AKON(VBx) = VM2 und VM4] festgestellt, wird die dem beobachteten Fahrzeugverband VBx zuzuordnende Vormeldung durch individuelle Identifizierung eines Einzelfahrzeuges bestimmt. Wäre eine Zuordnung nicht möglich, weil in keinem der in Frage kommenden Vormeldedatensätze VM2 und VM4 das identifizierte Einzelfahrzeug EFx enthalten ist, wird ebenso wie bei fehlender Übereinstimmung (0) eine Fehlermeldung FEH1 generiert. Gemäß der in Figur 2 gezeigten Fallgestaltung wird dem Fahrzeugverband VBx der Vormeldedatensatz VM4 zugeordnet. Bei eindeutiger Übereinstimmung wird zusätzlich geprüft, ob das gemäß dem Identifizierungskennzeichen IKx in dem Fahrzeugverband VBx zu erwartende Einzelfahrzeug EFi auch tatsächlich im Fahrzeugverband VBx enthalten ist. Ist dies der Fall (J), kann mit einer überraschend hohen Sicherheit auf eine korrekte Identifizierung des aktuellen Fahrzeugverbandes und auf eine entsprechend korrekte Zuordnung der Vormeldedaten geschlossen werden (OK). Andernfalls (N) wird eine Fehlermeldung FEH2 ausgegeben, aufgrund derer eine Fehlzerlegung des Fahrzeugverbandes VBx verhindert oder nachfolgend aufgespürt und rückwirkend korrigiert werden kann.

## Patentansprüche

1. Verfahren zum Überprüfen von Vormeldedatensätzen (VM) über die Zusammensetzung eines Fahrzeugverbands (VB) mit mindestens einem Einzelfahrzeug (EF), das individuell identifiziert wird,
- bei dem die Konfiguration (AKON) eines aktuell beobachteten Fahrzeugverbandes (VBx) ermittelt und mit der jeweiligen Konfiguration gemäß in Frage kommender Vormeldedatensätze (VM) auf Übereinstimmung geprüft wird, wobei
-- bei Übereinstimmung mit genau einem Vormeldedatensatz dieser dem beobachteten Fahrzeugverband (VBx) zugeordnet und
-- bei fehlender Übereinstimmung eine Fehlermeldung (FEH1) generiert wird,
- bei dem bei mehrfacher (n) oder bei fehlender (0) Übereinstimmung derjenige Vormeldedatensatz (VM4) dem beobachteten Fahrzeugverband (VBx) zugeordnet wird, der das individuell identifizierte Einzelfahrzeug (EFx) umfaßt, und
- bei dem eine Fehlermeldung (FEH2) generiert wird, wenn der aufgrund genau einer Übereinstimmung zugeordnete Vormeldedatensatz das individuell identifizierte Einzelfahrzeug (EFx) nicht umfaßt.

2. Verfahren nach Anspruch 1,
**dadurch gekennzeichnet**, daß
zum Bilden der Vormeldedatensätze (VM) und zum Ermitteln der Konfiguration (AKON) die Achsanzahl und die Achsabstände (AA) bestimmt werden.

3. Verfahren nach Anspruch 2,
**dadurch gekennzeichnet**, daß
zusätzlich die Wagenreihung (WE) bestimmt wird.

4. Verfahren nach einem der vorangehenden Ansprüche,
**dadurch gekennzeichnet**, daß
als fahrzeugspezifisches Identifizierungskennzeichen (IK) ein Oberflächenwellenreflektor verwendet wird.

5. Verfahren nach einem der vorangehenden Ansprüche 1 bis 3,
**dadurch gekennzeichnet**, daß
als fahrzeugspezifisches Identifizierungskennzeichen (IK) die vollständige Wagennummer (WGNr) per Videoidentifizierung erfaßt wird.

## Claims

1. Method for checking prior notification data records (VM) relating to the composition of a group of vehicles (VB) having at least one individual vehicle (EF) which is identified individually,
- in which the configuration (AKON) of a currently monitored group of vehicles (VBx) is determined and is checked for correspondence with the respective configuration in accordance with relevant prior notification data records (VM), where,
- if there is a match with precisely one prior notification data record, this data record is assigned to the monitored group of vehicles (VNx), and
- if there is no match, an error message (FEH1) is generated,
- in which, if there is more than one match (n) or there is no match (0), that prior notification data record (VM4) which comprises the individually identified individual vehicle (EFx) is assigned to the monitored group of vehicles (VBx), and
- in which an error message (FEH2) is generated if the prior notification data record assigned on the basis of precisely one match does not comprise the individually identified individual vehicle (EFx).

2. Method according to Claim 1,
**characterized**
**in that** the number of axles and the distances between axles (AA) are determined in order to form the prior notification data records (VM) and in order to determine the configuration (AKON).

3. Method according to Claim 2,
**characterized**
**in that** the wagon sequence (WE) is also determined.

4. Method according to one of the preceding claims,
**characterized**
**in that** a surface acoustic wave reflector is used as a vehicle-specific identification feature (IK).

5. Method according to one of the preceding Claims 1 to 3,
**characterized**
**in that** the complete wagon number (WG No.) per video identification is detected as a vehicle-specific identification feature (IK).

## Revendications

1. Procédé pour la vérification d'ensembles de données d'annonces (VM) concernant la composition d'une formation de véhicules (VB) comportant au moins un véhicule individuel (EF) qui est identifié individuellement,
- dans lequel on détermine la configuration (AKON) d'une formation de véhicules actuellement observée (VBx) et on teste si elle coïncide avec la configuration respective selon des ensembles de données d'annonces à envisager (VM),
- - en cas de coïncidence avec exactement un ensemble de données d'annonces, on associe celui-ci à la formation de véhicules observée (VBx), et
- - en cas de non-coïncidence, on produit un message d'erreur (FEH1),
- dans lequel, en cas de coïncidences multiples (n) ou en cas de non-coïncidence (0), on associe à la formation de véhicules observée (VBx) l'ensemble de données d'annonces (VM4) qui comprend le véhicule individuel identifié individuellement (EFx), et
- dans lequel on produit un message d'erreur (FEH2) lorsque l'ensemble de données d'annonces associé en raison d'exactement une coïncidence ne comprend pas le véhicule individuel identifié individuellement (EFx).

2. Procédé selon la revendication 1,
caractérisé par le fait que, pour former les ensembles de données d'annonces (VM) et pour déterminer la configuration (AKON), on détermine le nombre d'essieux et les entraxes (AA).

3. Procédé selon la revendication 2,
caractérisé par le fait qu'on détermine en plus la suite des véhicules (WE).

4. Procédé selon l'une des revendications précédentes,
caractérisé par le fait qu'on utilise comme marque d'identification (IK) spécifique au véhicule un réflecteur d'ondes de surface.

5. Procédé selon l'une des revendications 1 à 3,
caractérisé par le fait qu'on détecte comme marque d'identification (IK) spécifique au véhicule le numéro de véhicule complet (WGNr) par identification vidéo.
